# EUROPÄISCHE PATENTSCHRIFT

(11) **EP 1 789 724 B1**
(45) Veröffentlichungstag und Bekanntmachung des Hinweises auf die Patenterteilung: **16.11.2011**
(21) Anmeldenummer: 05787228.5
(22) Anmeldetag: 13.09.2005
(51) Int. Cl.: F21V 17/10

(54) **LEUCHTE MIT VERSCHLUSSMITTELN ZUM LÖSBAREN BEFESTIGEN EINER ABDECKUNG AN EINER GEHÄUSEWANNE**
LIGHT WITH CLOSURE ELEMENTS FOR DETACHABLY ATTACHING A COVER TO THE TROUGH OF A HOUSING
LAMPE COMPORTANT DES ELEMENTS DE FERMETURE DESTINES A LA FIXATION AMOVIBLE D'UN CAPOT SUR UN BOITIER

(30) Priorität: 13.09.2004 DE 102004044175
(43) Veröffentlichungstag der Anmeldung: 30.05.2007
(62) Teilanmeldung aus: 10194196.1
(73) Patentinhaber: Zumtobel Lighting GmbH, 6850 Dornbirn (AT)
(72) Erfinder: SPIEGEL, Michael, A-6850 Dornbirn (AT)
(74) Vertreter: Thun, Clemens
(86) Internationale Anmeldenummer: PCT/EP2005/009823
(87) Internationale Veröffentlichungsnummer: WO 2006/029810

(56) Entgegenhaltungen:
- CH-A- 404 587
- DE-A1- 2 025 151
- DE-A1- 10 141 196
- DE-U1- 9 304 582
- FR-A- 1 171 096
- FR-A- 1 342 965
- US-A- 3 355 583
- US-A- 3 593 021

## Beschreibung

Die Erfindung betrifft eine Leuchte nach dem Oberbegriff des Anspruchs 1.

Bei einer Leuchte dieser Art handelt es sich um eine übliche Konstruktion mit einer Gehäusewanne, einer in der Gehäusewanne befindlichen Lampenfassung, elektrischen Anschluss- und Betriebsmitteln für die Leuchte, eine Abdeckung für die Gehäusewanne aus lichtdurchlässigem Material und Verschlussmitteln zum lösbaren Befestigen der Abdeckung an der Gehäusewanne.

Eine Leuchte dieser Art weist Befestigungsmittel zum unmittelbaren oder mittelbaren Befestigen an einer Wand oder einer Decke auf. Im letzteren Fall kann die Leuchte direkt oder in einer mittels Bändern, Ketten oder Bändeln abgehängten Anordnung an der Decke befestigt sein.

Bei einer vorliegenden Leuchte bedarf es aus verschiedenen Gründen in bestimmten oder unbestimmten Zeitabständen eines Zugangs zum Innenraum der Gehäusewanne, um z.B. die Lichtquelle oder elektrische Betriebsmittel auszutauschen oder Wartungsarbeiten durchzuführen. Für einen Zugang müssen die Verschlussmittel und die Abdeckung geöffnet werden, und nach dem Zugang wieder geschlossen werden. Diese Maßnahmen erfordern bei bekannten Leuchten einen erheblichen Aufwand an Handhabung und Zeit, wodurch beträchtliche Betriebskosten für die Leuchte vorgegeben sind. Es besteht somit die Forderung nach einem einfachen und schnellen Zugang zum Gehäuseinnenraum.

Dabei ist auch zu berücksichtigen, dass für eine Leuchte eine möglichst ungehinderte Lichtabstrahlung erstrebenswert und außerdem die Abstrahlseite der Leuchte eine Sichtseite ist, die gestaltenden Einfluss auf den zu beleuchtenden Raum nimmt. Insbesondere für einen Wohn- oder Büroraum ist für die Leuchte deshalb eine Konstruktion gefordert, die ein gutes Erscheinungsbild hat.

Bekannte Verschlussmittel zum lösbaren Befestigen der Abdeckung an der Gehäusewanne durchsetzen die Abdeckung in Durchführungslöchern. Hierdurch werden nicht nur das Erscheinungsbild der Leuchte und deren Eignung für Wohn- oder Büroräume beeinträchtigt, sondern es können auch Verunreinigungen wie Staub, Feuchtigkeit, z. B. Wasser oder insbesondere Spritzwasser, in den Gehäuseinnenraum gelangen oder wenigstens an den Durchführungsfugen ansammeln, was unerwünscht ist.

Die Druckschriften US 3,593,021 A, US 3,355,583 A, FR 1 171 096 A, FR 1 342 965 A, CH 404 587 A und DE 101 41 196 A1 beschreiben daher Leuchten mit Abdeckungen für ein Leuchtengehäuse, bei denen die Abdeckungen bzw. Befestigungsmittel hierfür derart ausgestaltet sind, dass die Verschlussmittel lediglich an der Innenseite der Abdeckung an diese angreifen bzw. mit dieser verbunden sind.

Der Erfindung liegt die Aufgabe zugrunde, eine Leuchte, bei der an der Außenseite der Scheibe keine Befestigungselemente vorhanden sind, weiter zu verbessern.

Diese Aufgabe wird durch die Merkmale des Anspruchs 1 gelöst. Vorteilhafte Weiterbildungen der Erfindung sind in den Unteransprüchen beschrieben.

Bei der erfindungsgemäßen Leuchte greifen die Verschlussmittel ebenfalls nur an der Innenseite der Abdeckung an dieser an oder sie sind nur an der Innenseite der Abdeckung mit dieser verbunden. Hierdurch ist der mit der Abdeckung in Kontakt stehende Funktionsbereich der Verschlussmittel auf die Innenseite der Abdeckung verlagert bzw. beschränkt, wobei die Verschlussmittel vollständig im Gehäuseinnenraum angeordnet werden. Deshalb sind auch die mit der Abdeckung in Verschlussfunktion befindlichen Teile der Verschlussmittel im Gehäuseinnenraum angeordnet und somit von außen verdeckt und dem Blick von außen entzogen. Deshalb wird auch das bei der Blickrichtung auf die Außenseite der Abdeckung sichtbare Erscheinungsbild der Leuchte verbessert.

Es eignen sich insbesondere solche Verschlußmittel, deren gehäusewannenseitige Verschlußmittelteile und abdeckungsseitige Verschlußmittelteile durch Magnetkraft zusammenwirken und aneinander halten. Solche Verschlußmittel können wenigstens eine magnetische Haltevorrichtung bilden. Eine magnetische Haltekraft eignet sich deshalb besonders gut für die Verschlußmittel, weil diese durch Abziehen der Abdeckung voneinander lösbar sind, z. B. durch manuellen Angriff an der Abdeckung mittels eines Saugkopfes. D. h. besondere, von außen zugängliche Bauteile an der Abdeckung zum Lösen der Verschlußmittel sind nicht erforderlich.

Eine magnetische Haltevorrichtung ist auch deshalb vorteilhaft, weil sie sich mit einer geringen Bauhöhe verwirklichen läßt, wodurch auch eine geringe Bauhöhe für die Leuchte erreichbar ist. Sowohl ein Magnet der Haltevorrichtung als auch ein Gegenelement aus ferrogmagnetischem Material können in flacher Bauweise ausgebildet sein.

Zu diesem Vorteil trägt auch eine Ausbildung der Abdeckung als Scheibe bei. Außerdem wird hierdurch eine gute Lichtabstrahlung erreicht.

Die Befestigung der der Abdeckung bzw. der Scheibe zugehörigen Verschlußmittelteile erfolgt vorzugsweise durch Kleben. Hierzu ist es vorteilhaft, im Bereich der Klebestellen eine vorzugsweise ringförmig umlaufende feste Schicht, insbesondere eine Keramikschicht, auf die Abdeckung bzw. die Scheibe aufzutragen, vorzugsweise bei deren Herstellung vorzufertigen. Hierdurch läßt sich eine stabile Klebebefestigung erreichen.

Wenigstens zwei einander gegenüberliegend angeordnete magnetische Haltevorrichtungen lassen sich vorzugsweise an zwei im Gehäuseinnenraum einander gegenüberliegend angeordneten Geräteträgern realisieren, die die Gehäusewanne stabilisieren.

Es ist aus Sicherheitsgründen vorteilhaft, zwischen der Gehäusewanne und der Abdeckung bzw. Scheibe eine Abhängsicherung vorzusehen, die verhindert, daß die Abdeckung, z. B. nach ihrem Lösen, herunterfallen könnte. Eine solche Abhängsicherung läßt sich in einfacher und sicherer Weise als Seilzugsicherung ausbilden.

Es ist im weiteren vorteilhaft, zwischen der Gehäusewanne und der Abdeckung eine Zentriervorrichtung vorzusehen, die z. B. durch eine Steckausnehmung an dem einen Teil und einen Steckzapfen an dem anderen Teil, insbesondere an der Innenseite der Abdeckung, gebildet sein kann und eine genaue Positionierung der Abdeckung bezüglich der Gehäusewanne ermöglicht.

Gemäß einer Weiterbildung der Erfindung ist zwischen der Gehäusewanne und der Abdeckung bzw. Scheibe eine ringförmige Dichtung angeordnet, die vorzugsweise durch einen Dichtstrang aus elastisch verformbarem Material gebildet ist. Der Dichtstrang kann an der Abdeckung oder an der Gehäusewanne unlösbar befestigt sein, z. B. durch Kleben oder Anschäumen. Die erfindungsgemäße Ausgestaltung eignet sich deshalb sehr vorteilhaft für eine Reinraumleuchte, bei der der Gehäuseinnenraum dicht verschlossen sein soll, um ihn vor Verschmutzungen zu schützen und eine einfache und problemlose Reinigung der Leuchte zu gewährleisten.

Die Ringdichtung ist vorzugsweise am Umfangsrand der Gehäusewanne und der Abdeckung angeordnet, wobei sie die Verschlußmittel und auch die vorzugsweise vorhandene Zentriervorrichtung umringt und somit abdichtet und vor Verunreinigungen schützt. Die Ringdichtung ermöglicht auch eine - von innen gesehen - staub- und spritzwasserdichte Ausbildung der Leuchte. Eine Leuchte mit dieser Weiterbildung eignet sich deshalb auch für Räume von medizinischen Bereichen, insbesondere Untersuchungs- und Operationssälen, in denen zwecks Reinigung oder Desinfektion ein Bespritzen der Leuchte mit Desinfektionsmitteln stattfindet.

Weitere Weiterbildungsmerkmale der Erfindung ermöglichen eine einfache, kostengünstig herstellbare und einfache und schnell montierbare bzw. demontierbare Bauweise der Leuchte.

Nachfolgend werden vorteilhafte Ausgestaltungen der Erfindung anhand von Ausführungsbeispielen und Zeichnungen näher erläutert. Es zeigt:
- Fig. 1:: eine erfindungsgemäße Leuchte in der Blickrichtung auf ihre Abstrahlseite und mit einer Abdeckung in geöffneter Stellung in perspektivischer Darstellung,
- Fig. 2:: die Leuchte in einer z. B. an einer Decke aufgehängten oder befestigten Stellung im vertikalen Querschnitt,
- Fig. 3:: die in Fig. 2 mit X gekennzeichnete Einzelheit in vergrößerter Darstellung,
- Fig. 4:: einen Teil-Schnitt IV-IV in Fig. 2.

Die Hauptteile der in Fig. 1 in ihrer Gesamtheit mit 1 bezeichneten Leuchte sind eine Gehäusewanne 2, mindestens eine im Gehäuseinnenraum 3 angeordnete Fassung 4 für eine Lichtquelle 5, eine Abdeckung 6 zum Abdecken der Wannenöffnung 7, und Verschlussmittel 8 zum lösbaren Befestigen der Abdeckung 6 auf der Gehäusewanne 2.

Beim vorliegenden Ausführungsbeispiel weist die Gehäusewanne 2 die Form eines vorzugsweise quaderförmigen Kastens auf mit einer Bodenwand 2a und vier von deren Rändern abstehenden Seitenwänden 2b, 2c, 2d, 2e, wobei bei einer vorzugsweise länglichen Form der Leuchte 1 zwei breitseitige Seitenwände 2b, 2c und zwei schmalseitige Seitenwände 2d, 2e, die einander gegenüberliegen und eine hier viereckige Umfangswand 2f bilden. Vom freien Rand 2g der Umfangswand 2f erstreckt sich ein Randstreifen 2h nach innen. Die sich parallel zur Bodenwand 2a erstreckende Breite des Randstreifens ist mit b bezeichnet. Der Randstreifen 2h ist vorzugsweise vom freien Rand 2g ausgehend um das Maß a vertieft geformt mit einem schrägen oder gerundeten Randstreifenabschnitt, der sich z. B. vom freien Rand 2g erstrecken kann. Der z. B. an allen Seiten z. B. mit einer gleichen Breite b ausgebildete Randstreifen 2h begrenzt mit seinem Innenrand die Wannenöffnung 7, die von der Abdeckung 6 abgedeckt ist und sich vorzugsweise bis zum freien Rand 2g erstreckt und somit der horizontalen Form und Größe der Gehäusewanne 2 entspricht.

Es sind ein oder mehrere Verschlussmittel 8 vorhanden, die einander gegenüberliegend im Randbereich des Gehäuseinnenraums 3 wirksam bzw. angeordnet sind und jeweils ein der Gehäusewanne 2 zugehöriges Verschlussteil 8a und ein der Abdeckung 6 zugehöriges Verschlussteil 8b aufweisen. Bei einer Leuchte 1 mit etwa gleich großen Längen- und Breitenabmessungen können zwei Verschlussmittel 8 einander gegenüberliegend angeordnet sein. Bei einer vorliegenden länglichen Leuchte 1, die insbesondere für eine längliche Lichtquelle ausgebildet ist, z. B. für eine Leuchtstoffröhre, ist es aus Gründen eines Gewichtsausgleichs vorteilhaft, mehrere Verschlussmittel 8 im Randbereich an den Breitseiten der Leuchte 1 anzuordnen, z. B. auf jeder Breitseite zwei Verschlussmittel 8 in den Endbereichen oder auch zusätzlich ein weiteres Verschlussmittel 8 im mittleren Bereich der jeweiligen Breitseite.

Beim Ausführungsbeispiel sind die Verschlussmittel 8 jeweils durch eine Haltevorrichtung gebildet mit einem Permanent-Magnet 8d und einem Gegenelement 8c aus ferromagnetischem Material, wobei vorzugsweise das Gegenelement an der Abdeckung 6 und der Magnet 8d der Gehäusewanne 2 zugeordnet ist.

Eine magnetische Haltevorrichtung hat mehrere Vorteile. Zum einen bedarf sie keiner direkten manuellen Zugänglichkeit. Die Verschlusskraft der vorhandenen Haltevorrichtungen ist so groß, dass die Abdeckung 6 bei ihrer Anlage an der Gehäusewanne 2 sicher gehalten wird, jedoch auch so groß ist, dass durch eine manuell aufbringbare Zugkraft, z. B. durch einen Saugkopf an die Abdeckung und manuelles Ziehen der Magnetverschluss lösbar ist, wobei die Haltevorrichtungsteile voneinander gelöst werden. Dabei bedarf es keines direkten manuellen Angriffs an den Verschlußteilen 8a, 8b, sondern die Bedienungsperson kann manuell an der Abdeckung 6 angreifen, um die Magnetverschlüsse zu lösen. Die Magnetverschlüsse können somit unsichtbar im Gehäuseinnenraum 3 angeordnet werden, so dass sie an der dem zu beleuchtenden Raum zugewandten Sichtseite der Leuchte 1 nicht sichtbar sind. Es ist auch nicht erforderlich, dass das der Abdeckung 6 zugehörige Verschlussteil bzw. Magnetteil die Abdeckung 6 an ihrem Rand übergreift, wie es beim Stand der Technik notwendig ist.

In Fig. 2 rechts ist der Magnet 8d nicht dargestellt.

Ein weiterer Vorteil eines Magnetverschlusses ist darin zu sehen, dass er mit niedriger Konstruktionshöhe ausgebildet werden kann und er deshalb nur verhältnismäßig wenig in den Gehäuseinnenraum 3 hineinragt und die Leuchte 1 mit verhältnismäßig geringer Konstruktionshöhe ausgebildet werden kann.

Das der Abdeckung 6 zugehörige Gegenelement 8c kann flach ausgebildet sein und z. B. durch eine dünne Scheibe oder eine Folie aus ferromagnetischem Material gebildet sein, die auf der Innenseite 6b der Abdeckung 6 festgeklebt ist, hier auf der Innenseite 6b einer die Abdeckung bildenden Scheibe 6a aus durchsichtigem oder durchscheinenden Material, insbesondere Glas oder Kunststoff. Das der Gehäusewanne 2 zugehörige Verschlußteil 8a weist eine ebene der Abdeckung 6 zugewandte Wirkfläche auf. Um in der Verschlussstellung eine flächige Anlage der Magnetteile aneinander zu gewährleisten, ist das der Gehäusewanne 2 zugehörige Verschlußteil 8a vorzugsweise allseitig pendelbar gehalten.

Beim Ausführungsbeispiel ist das der Gehäusewanne 3 zugehörige Magnetteil 8a durch einen Ring- oder Topfmagnet gebildet, in dessen Boden eine Kopfschraube 11 eingeschraubt ist, deren Kopf eine Tragvorrichtung 12 in einem Loch von oben durchfasst und darin mit seitlichem und vertikalen Bewegungsspiel gehalten ist.

Das der Gehäusewanne 2 zugehörige Verschlußteil 8a befindet sich innenseitig vom Randstreifen 2h in einer Höhe, in der es in Verbindung mit dem der Abdeckung 6 zugehörigen Verschlußteil 8b die Scheibe 6a in der Verschlussstellung in einer Position hält, in der ihre Innenseite 6b einen vorzugsweise kleinen Abstand c (Fig. 3) von der Gehäusewanne 2 hat.

Die Tragvorrichtung 12 weist eine das zugehörige Verschlußteil 8a tragende Tragschiene 13 und einen Geräteträger 14 auf, der an der zugehörigen Seitenwand 2b, 2c angeordnet und gehalten ist sowie sich über ein Großteil der Länge der Seitenwand 2b, 2c erstreckt. Auf der gegenüberliegenden Seite der Leuchte 1 ist die dort angeordnete Tragvorrichtung 12 bezüglich der Längsmittelebene 15 der Leuchte spiegelsymmetrisch angeordnet und ausgebildet. Es wird deshalb die Tragvorrichtung 12 nur an der linken Seite beschrieben.

Der Geräteträger 14 ist im Querschnitt vorzugsweise winkelförmig ausgebildet mit einem sich parallel zur zugehörigen Seitenwand 2b, 2c erstreckenden unteren und bis zum inneren Rand 2g erstreckenden Tragschenkel 14a und einem sich parallel zur Bodenwand 2a erstreckenden oberen Tragschenkel 14b, der an der Bodenwand 2a befestigt ist, z. B. durch nicht dargestellte Schrauben. Der obere Tragschenkel 14b kann an seinem inneren Rand einen sich nach oben bis zur Bodenwand 2a erstreckenden Schenkel 14c aufweisen, so daß sich ein zwischen letzterem und dem unteren Tragschenkel 14a erstreckender Schenkelabschnitt 14d sich in einem Abstand von der Bodenwand 2a befindet. An dem Tragschenkelabschnitt 14d kann ein elektrisches Vorschaltgerät 16 befestigt sein, das zu einer elektrischen Anschlußvorrichtung 17 gehört.

Die Tragschiene 13 ist vorzugsweise eine Profilschiene, z. B. eine U-Profilschiene, die in entsprechenden Schlitzen 18 von Tragstegen 19 horizontal eingeschoben sind, die vom unteren Tragschenkel 14a abstehen und vorzugsweise damit einteilig verbunden sind. Die Tragstege 19 können durch einen winkelförmigen Einschnitt 20 im Tragschenkel 14a freigeschnitten und nach innen um eine zugehörige vertikale Biegekante umgebogen sein.

Die Abdeckung 6 ist bezüglich der Gehäusewanne 2 abgedichtet. Beim Ausführungsbeispiel ist zwischen dem Randstreifen 2h und der Innenseite 6b ein ringförmiges Dichtelement 21 angeordnet, das vorzugsweise am Randstreifen 2h befestigt ist, z. B. angeklebt ist. Beim Ausführungsbeispiel ist das Dichtelement 21 ein z. B. im Querschnitt halbrundförmiger Dichtstrang aus elastisch komprimierbarem Material, der aufgeschäumt sein kann und eine glatte Oberfläche aufweist. In der Verschlußstellung der Abdeckung 6 ist das Dichtelement 21 elastisch zusammengedrückt.

Das Gegenelement 8c ist z. B. durch Halteplatte 23 aus Stahl gebildet, die an die Innenseite 6b der Abdeckung 6 angeklebt ist. Beim Ausführungsbeispiel ist die Platte 23 durch einen Winkel mit einem aufrechten innenseitigen Schenkel 23a gebildet, der eine noch zu beschreibende Positionierfunktion erfüllt.

Um zu gewährleisten, daß die vorhandenen Halteplatten 23 von außen nicht sichtbar sind, ist zwischen der Halteplatte 23 und der Abdeckung 6 eine besondere feste Schicht 24, insbesondere aus Keramik, vorgesehen, die fest mit der Abdeckung 6 verbunden ist und beim Ausführungsbeispiel nach außen hin weiß und nach innen hin schwarz ist. In einem solchen Fall sind die Halteplatten 23 auf die Schicht 24 geklebt. Die Schicht 24 erstreckt sich vorzugsweise über den gesamten Umfang der Innenseite 6b und sie bildet somit einen Ringstreifen, hier viereckiger Form.

Die Schicht:24 wird beim Herstellen der Abdeckung 6 bzw. Scheibe 6a aufgebracht und intensiv und unlösbar verbunden. Sie befindet sich somit vorgefertigt an der Abdeckung 6. Aufgrund der Ringform können auch andere noch zu beschreibende Teile der Leuchte 1 an der Abdeckung stabil angeklebt werden.

Zwischen der Gehäusewanne 2 und der Abdeckung 6 ist wenigstens eine Zentriervorrichtung 25 angeordnet, die die Abdeckung 6 bezüglich der Gehäusewanne 2 zentriert. Aus konstruktiven Gründen sind vorzugsweise zwei Zentriervorrichtungen 25 einander gegenüberliegend im Randbereich der Leuchte 1 vorgesehen, die spiegelbildlich zueinander angeordnet und ausgebildet sind, so daß nur eine Zentriervorrichtung 25 beschrieben zu werden braucht.

Die Zentriervorrichtung 25 weist eine Zentrierausnehmung 25a und einen darin mit geringem Bewegungsspiel einsteckbaren Zentrierzapfen 25b auf. Beim Ausführungsbeispiel ist der vorzugsweise angespitzte Zentrierzapfen 25b auf der Innenseite der Abdeckung 6 befestigt, und die Zentrierausnehmung 24a ist in einem Anbauteil der Gehäusewanne 2 angeordnet, z. B. im Randstreifen 2h oder in einer darauf aufgesetzten Zentrierplatte 26. Aufgrund der Ringform der Schicht 24 läßt sich auch der Zentrierstift 25b an der Innenseite 6b stabil und sicher auf der Schicht 24 festkleben. Hierzu kann er zur Vergrößerung der Klebefläche einen Kopfflansch 25c aufweisen. Beim Ausführungsbeispiel sind zwei Zentriervorrichtungen 25 einander gegenüberliegend in den Stirnendbereichen der Leuchte 1 vorzugsweise mittig angeordnet.

Zur Halterung der wenigstens einen und vorzugsweise länglichen sowie insbesondere durch eine Leuchtstoffröhre gebildeten Lichtquelle 5 sind in der Gehäusewanne 2 in den einander gegenüberliegenden, hier stirnseitigen, Endbereichen jeweils ein Fassungsträger 27 angeordnet, der an der Bodenwand 2a oder an den einander gegenüberliegend angeordneten Geräteträgern 14 bzw. deren Trägerschenkel 14b bzw. 14d befestigt sein kann. Vorzugsweise sind am Fassungsträger 27 nicht nur eine Fassung 28, sondern mehrere Fassungen 28 nebeneinander angeordnet, wobei eine Fassung 28 vorzugsweise mittig angeordnet ist. Beim Ausführungsbeispiel sind auf beiden Seiten von dieser mittigen Fassung 28 drei weitere Fassungen 28a bis 28f angeordnet.

Zur Reflexion des von der wenigstens einen Lichtquelle 5 abgestrahlten Lichtes zur Wannenöffnung 7 hin ist in der Gehäusewanne 2 wenigstens ein Reflektor 29 angeordnet, der durch die Wannenöffnung 7 hindurch einbaubar ist und durch eine Steckfassung 31 in der Gehäusewanne 2 positioniert ist. Der Reflektor 29 ist z. B. domförmig ausgebildet mit einander gegenüberliegenden Reflektorseitenwänden 29a, die konkav gekrümmte Reflexionsflächen 29c aufweisen und sich bei einer vorliegenden länglichen Leuchte 1 in der Längsrichtung gerade erstrecken.

Die Steckfassung 31 kann durch formschlüssig mit den Reflektorseitenwänden 29a zusammenwirkende Positionierelemente gebildet sein. Beim Ausführungsbeispiel weisen die Reflektorseitenwände 29a in ihren freien Rändern einen nach innen umgebogenen Flansch 29d auf. In den davon innenseitig gebildeten Freiraum fassen Positionierteile 31a formschlüssig ein, die vorzugsweise durch die freien Enden von Positionierstegen 19a angeformt sind, die ebenfalls durch einen winkelförmigen Einschnitt 20a aus dem Trägerschenkel 14a ausgeschnitten und nach innen als vertikale Stege umgebogen sind.

Um unterschiedliche Lichtabstrahlungen zu erhalten, sind vorzugsweise zwei entsprechend unterschiedliche Reflektoren 29 der Leuchte 1 zugeordnet, die wahlweise einbaubar sind. Vorzugsweise handelt es sich um einen symmetrischen Reflektor 29 mit symmetrischen Reflektorseitenwänden 29a und einen asymmetrischen Reflektor 29 mit asymmetrischen Reflektorseitenwänden 29b, die zur Verdeutlichung des Sachverhaltes in Fig. 2 beide dargestellt sind. Wie die Zeichnung deutlich erkennen läßt, sind die Krümmungen der einander gegenüberliegenden Reflektorseitenwände 29b des asymmetrischen Reflektors 29b unterschiedlich. Auf der einen Seite ist die Krümmung flacher und auf der anderen Seite stärker. Um die Asymmetrie nach beiden Seiten zu verdeutlichen, sind ein Reflektor 29 mit einer nach links und ein Reflektor 29 mit einer Asymmetrie nach rechts dargestellt. In Fig. 1 ist der Reflektor 29 nicht dargestellt.

Darüber hinaus können andeutungsweise dargestellte Raster 32 vorgesehen sein, die sich in an sich bekannter Weise quer zur Längsrichtung der Leuchte 1 erstrecken. Der bzw. die Reflektoren 29 können mit den Rastern 32 eine Baueinheit bilden.

Durch eine unterschiedliche Bestückung der Fassungen 28 bis 28f jeweils mit einer mittigen oder einer oder mehreren einseitig angeordneten Lichtquellen 5 läßt sich die asymmetrische Lichtabstrahlung zum einen bezüglich der Lichtdichte und zum anderen auch bezüglich der Asymmetrie verändern bzw. einstellen.

Bei der Leuchte 1 kann es sich um eine an eine Decke oder Wand direkt anbaubare Anbauleuchte oder eine abhängbare Leuchte 1 handeln. Für den letzteren Fall sind in den Eckenbereichen der Bodenwand 2a vier Aufhängelemente 33 vorgesehen, die mit Seilen, Ketten oder Pendeln zur Aufhängung an einer Decke verbindbar sind.

Um zu gewährleisten, daß das von der wenigstens einen Lichtquelle 5 abgestrahlte Licht im wesentlichten konzentriert von der Leuchte 1 nach unten abgestrahlt wird oder zumindest nicht nach außen hin blendet, kann an der Innenseite 6b der Scheibe 6a ein flaches Lichtbeeinflussungsmittel 34, z. B. eine Streufolie, eine Mikroprismenscheibe oder ein Raster, angeordnet sein. Zur Positionierung oder Befestigung des Lichtbeeinflussungsmittels 34 an der Innenseite 6b sind Positioniermittel 35, z. B. Profilwinkel 35a, vorgesehen, die z. B. auf der Innenseite 6b angeordnet und positioniert sind, z. B. auf der Schicht 24 geklebt sind oder an den Schenkeln 23a befestigt sind, z. B. durch Schrauben oder Aufklipsen.

Um zu vermeiden, daß die Abdeckung 6 bzw. die Scheibe 6a nach dem Lösen herunterfällt, ist eine Abhängsicherung 36 mit wenigstens einem Abhängelement 36a vorgesehen, die ein Herunterfallen über eine Abhängposition hinaus verhindert. Beim Ausführungsbeispiel sind zwei flexible Bänder 36, z. B. Seile, vorgesehen, die in einem Abstand voneinander angeordnet sind und durch Verbindungselemente 37a, 37b mit der Abdeckung 6 bzw. der Scheibe 6a und der Gehäusewanne 2 verbunden sind und so lang bemessen sind, daß die Abdeckung 6 in einem geringen Abstand von der Gehäusewand 2 hängen bleibt. Die Bänder und vorzugsweise lösbaren Befestigungselemente sind vorzugsweise im Randbereich einer Breitseite der Gehäusewanne 2 und der Abdeckung 6 bzw. Scheibe 2a angeordnet. Die Verbindungselemente 37b sind vorzugsweise an der Innenseite 6b der Abdeckung 6 bzw. Scheibe 6a angeklebt, insbesondere auf der Schicht 24.

## Patentansprüche

1. Leuchte (1) mit
- einer Gehäusewanne (2),
- mindestens einer in der Gehäusewanne (2) befindlichen Fassung (4) für eine Lichtquelle (5),
- einer Abdeckung (6) für die Gehäusewanne (2) aus durchsichtigem oder durchscheinendem Material,
- und Verschlussmitteln (8) zum lösbaren Befestigen der Abdeckung (6) auf der Gehäusewanne (2),
wobei die Verschlussmittel (8) nur an der Innenseite (6b) der Abdeckung (6) an dieser angreifen oder mit dieser verbunden sind,
**dadurch gekennzeichnet,**
**dass** am freien Rand der Gehäusewanne (2) ein innerer Randstreifen (2h) angeordnet ist, der vorzugsweise vertieft ist.

2. Leuchte nach Anspruch 1,
**dadurch gekennzeichnet,**
**dass** die Verschlussmittel (8) wenigstens eine magnetische Haltevorrichtung aufweisen,

3. Leuchte nach Anspruch 2,
**dadurch gekennzeichnet,**
**dass** die Haltevorrichtung einen mit der Gehäusewanne (2) verbundenen Magneten (8d) und ein damit zusammenwirkendes Gegenelement (8c) an der Innenseite (6b) der Abdeckung (6) aufweist.

4. Leuchte nach Anspruch 3,
**dadurch gekennzeichnet,**
**dass** die Magnetkraft des Magneten größer ist als das Gewicht der Abdeckung (6) mit zugehörigen Anbauteilen und durch eine manuell aufbringbare, an der Abdeckung (6) angreifende Zugkraft lösbar ist.

5. Leuchte nach Anspruch 3 oder 4,
**dadurch gekennzeichnet,**
**dass** das Gegenelement (8c) an der Innenseite (6b) angeklebt ist.

6. Leuchte nach einem der Ansprüche 3 bis 5,
**dadurch gekennzeichnet,**
**dass** das Gegenelement (8c) durch eine Platte (23) gebildet ist.

7. Leuchte nach einem der Ansprüche 3 bis 6,
**dadurch gekennzeichnet,**
**dass** zwischen dem Gegenelement (8c) und der Innenseite (6b) eine feste Schicht (24) angeordnet ist, die vorzugsweise bei der Erstellung der Abdeckung (6) vorgefertigt ist.

8. Leuchte nach Anspruch 7,
**dadurch gekennzeichet,**
**dass** die Schicht (24) aus Keramik besteht.

9. Leuchte nach einem der vorigen Ansprüche,
**dadurch gekennzeichnet,**
**dass** Verschlussmittel auf zwei einander gegenüberliegenden Seiten der Leuchte (1) angeordnet sind.

10. Leuchte nach einem der vorigen Ansprüche,
**dadurch gekennzeichnet,**
**dass** sie eine viereckige und vorzugsweise längliche Form aufweist.

11. Leuchte nach Anspruch 10,
**dadurch gekennzeichnet,**
**dass** im Bereich der Breitseiten jeweils zwei oder mehrere Haltevorrichtungen angeordnet sind.

12. Leuchte nach einem der Ansprüche 3 bis 11,
**dadurch gekeanzeichnet,**
**dass** der Magnet (8d) pendelbar gehalten ist.

13. Leuchte nach einem der vorigen Ansprüche 3 bis 12,
**dadurch gekennzeichnet,**
**dass** der Magnet ein Ring- oder Topfmagnet ist.

14. Leuchte nach einem der vorigen Ansprüche,
**dadurch gekennzeichnet,**
**dass** zwischen der Gehäusewanne (2) oder Anbauteilen derselben und der Abdeckung (6) eine Abhäng-Sicherungsvorrichtung (36) vorgesehen ist.

15. Leuchte nach Anspruch 14,
**dadurch gekennzeichnet,**
**dass** die Sicherungsvorrichtung (36) wenigstens ein bandförmiges Verbindungselement (36a) aufweist.

16. Leuchte nach einem der Ansprüche 10 bis 15,
**dadurch gekennzeichnet,**
**dass** auf einer Breitseite der Leuchte (1) wenigstens zwei bandförmige Verbindungselemente (36a) in einem Abstand voneinander angeordnet sind.

17. Leuchte nach einem der vorigen Ansprüche,
**dadurch gekennzeichnet,**
**dass** zwischen der Gehäusewanne (2) oder Anbauteilen derselben und der Abdeckung (6) eine Zentriervorrichtung (25) angeordnet ist.

18. Leuchte nach Anspruch 17,
**dadurch gekennzeichnet,**
**dass** zwei Zentriervorrichtungen (25) einander gegenüberliegend angeordnet sind.

19. Leuchte nach Anspruch 17 oder 18,
**dadurch, gekennzeichnet,**
**dass** die Zentriervorrichtung (25) durch eine Zentrierausnehmung (25a) und einen garneinfassenden Zentrierstift (25b) gebildet ist.

20. Leuchte nach Anspruch 19,
**dadurch gekennzeichnet,**
**dass** der ZentrierstiR (25b) an der Innenseite (6b)der Abdeckung (6) angeordnet, vorzugsweise angeklebt ist.

21. Leuchte nach einem der vorigen Ansprüche,
**dadurch gekennzeichnet,**
**dass** im Randbereich der Gehäusewanne (2) ein umlaufendes Dichtelement (21) zwischen dem Randbereich und der Abdeckung (6) angeordnet ist.

22. Leuchte nach Anspruch 21,
**dadurch gekennzeichnet,**
**dass** das Dichtelement (21) im vertieften Bereich des Randstreifens (2h) angeordnet ist.

23. Leuchte nach einem der vorigen Ansprüche,
**dadurch gekennzeichnet,**
**dass** die Abdeckung (6) durch eine vorzugsweise ebene Scheibe (6a) gebildet ist.

24. Leuchte nach einem der vorigen Ansprüche,
**dadurch gekennzeichnet,**
**dass** mehrere Reflektoren mit unterschiedlichen Reflektoreigenschaften vorgesehen sind, die wahlweise in die Gehäusewanne (2) montierbar sind, und mehrere Anschlusselemente für längliche Lichtquellen im stirnseitigen Endbereich der Leuchte angeordnet sind, die wahlweise mit einer Lichtquelle bestückbar sind.

## Claims

1. A luminaire (1) having
- a housing trough (2),
- at least one fitting (4) for a light source (5) situated in the housing trough (2),
- a cover (6) for the housing trough (2), of transparent or translucent material,
- and closure means (8) for releasably fastening the cover (6) on the housing trough (2),
wherein the closure means (8) engage on or are connected with the cover (6) only at the inner side (6b) thereof,
**characterised in that**
on the free edge of the housing trough (2) there is arranged an inner edge strip (2h), which preferably has a depression.

2. A luminaire according to claim 1,
**characterised in that**
the closure means (8) have at least one magnetic holder device.

3. A luminaire according to claim 2,
**characterised in that**
the holder device has a magnet (8d) connected to the housing trough (2) and a counter-element (8c), cooperating with the magnet, on the inner side (6b) of the cover (6).

4. A luminaire according to claim 3,
**characterised in that**
the magnetic force of the magnet is greater than the weight of the cover (6) with associated parts mounted thereon, and is releasable by a manually applicable pulling force acting on the cover (6).

5. A luminaire according to claim 3 or 4,
**characterised in that**
the counter-element (8c) is adhesively connected on the inner side (6b).

6. A luminaire according to any of claims 3 to 5,
**characterised in that**
the counter-element (8c) is formed by a plate (23).

7. A luminaire according to any of claims 3 to 6,
**characterised in that**
a solid layer (24), which is preferably prefabricated during production of the cover (6), is arranged between the counter-element (8c) and the inner side (6b).

8. A luminaire according to claim 7,
**characterised in that**
the layer (24) is made of ceramic.

9. A luminaire according to any preceding claim,
**characterised in that**
closure means are arranged on two mutually oppositely lying sides of the luminaire (1).

10. A luminaire according to any preceding claim,
**characterised in that**
it has a quadrilateral and preferably elongate form.

11. A luminaire according to claim 10,
**characterised in that**
in the region of the broad sides in each case there are arranged two or more holder devices.

12. A luminaire according to any of claims 3 to 11,
**characterised in that**
the magnet (8d) is held so as to be movable in the manner of a pendulum.

13. A luminaire according to any of the preceding claims 3 to 12,
**characterised in that**
the magnet is a ring-form or pot-form magnet.

14. A luminaire according to any preceding claim,
**characterised in that**
a suspension security device (36) is provided between the housing trough (2), or parts mounted thereon, and the cover (6).

15. A luminaire according to claim 14,
**characterised in that**
the security device (36) has at least one band-like connection element (36a).

16. A luminaire according to any of claims 10 to 15,
**characterised in that**
on a broad side of the luminaire (1) at least two band-like connection elements (36a) are arranged at a distance from one another.

17. A luminaire according to any preceding claim,
**characterised in that**
a centring device (25) is arranged between the housing trough (2) or parts mounted thereon and the cover (6).

18. A luminaire according to claim 17,
**characterised in that**
two centring devices (25) are arranged so as to be mutually oppositely lying.

19. A luminaire according to claim 17 or 18,
**characterised in that**
the centring device (25) is formed by means of a centring recess (25a) and a thread-engaging centring pin (25b).

20. A luminaire according to claim 19,
**characterised in that**
the centring pin (25b) is arranged on the inside (6b) of the cover (6), preferably adhesively connected.

21. A luminaire according to any preceding claim,
**characterised in that**
in the edge region of the housing trough (2) a peripheral sealing element (21) is arranged between the edge region and the cover (6).

22. A luminaire according to claim 21,
**characterised in that**
the sealing element (21) is arranged in the depressed region of said edge strip (2h).

23. A luminaire according to any preceding claim,
**characterised in that**
the cover (6) is formed by a preferably flat plate (6a).

24. A luminaire, according to any preceding claim,
**characterised in that**
a plurality of reflectors, having different reflector characteristics, are provided that are selectively mountable in the housing trough (2), and a plurality of connection elements for elongate light sources are arranged in the end-face end region of the luminaire, which connection elements can selectively be equipped with a light source.

## Revendications

1. Lampe (1) comportant
- un bac de boîtier (2),
- au moins une douille (4) contenue dans le bac de boîtier (2) pour une source de lumière (5),
- un capot (6) pour le bac de boîtier (2) en matériau clair ou translucide,
- et des éléments de fermeture (8) destinés à la fixation amovible du capot (6) sur le bac de boîtier (2),
sachant que les éléments de fermeture (8) n'agissent que sur le côté intérieur (6b) du capot (6) ou sont reliés à celui-ci,
**caractérisée en ce qu'**une bande latérale intérieure (2h), évidée de préférence, est disposée sur le bord libre du bac de boîtier (2).

2. Lampe selon la revendication 1, **caractérisée en ce que** les éléments de fermeture (8) présentent au moins un dispositif de retenue magnétique.

3. Lampe selon la revendication 2, **caractérisée en ce que** le dispositif de retenue présente un aimant (8d) relié au bac de boîtier (2) et un élément antagoniste (8c) coagissant avec celui-ci sur le côté intérieur (6b) du capot (6).

4. Lampe selon la revendication 3, **caractérisée en ce que** la force magnétique de l'aimant est supérieure au poids du capot (6) comprenant des pièces rapportées afférentes et peut être supprimée par une force de traction agissant sur le capot (6), pouvant être appliquée manuellement.

5. Lampe selon la revendication 3 ou 4, **caractérisée en ce que** l'élément antagoniste (8c) est collé sur le côté intérieur (6b).

6. Lampe selon l'une quelconque des revendications 3 à 5, **caractérisée en ce que** l'élément antagoniste (8c) est formé par une plaque (23).

7. Lampe selon l'une quelconque des revendications 3 à 6, **caractérisée en ce qu'**une couche solide (24) qui est préfabriquée de préférence lors de la fabrication du capot (6), est disposée entre l'élément antagoniste (8c) et le côté intérieur (6b).

8. Lampe selon la revendication 7, **caractérisée en ce que** la couche (24) se compose de céramique.

9. Lampe selon l'une quelconque des revendications précédentes, **caractérisée en ce que** des éléments de fermeture sont disposés sur deux côtés opposés de la lampe (1).

10. Lampe selon l'une quelconque des revendications précédentes, **caractérisée en ce qu'**elle présente une forme carrée et de préférence oblongue.

11. Lampe selon la revendication 10, **caractérisée en ce que** deux ou plusieurs dispositifs de retenue sont disposés respectivement dans la zone des côtés larges.

12. Lampe selon l'une quelconque des revendications 3 à 11, **caractérisée en ce que** l'aimant (8d) est maintenu de manière à pouvoir osciller.

13. Lampe selon l'une quelconque des revendications 3 à 12, **caractérisée en ce que** l'aimant est un aimant torique ou électroaimant cuirassé.

14. Lampe selon l'une quelconque des revendications précédentes, **caractérisée en ce qu'**un dispositif de sécurité détachable (36) est prévu entre le bac de boîtier (2) ou ses pièces rapportées et le capot (6).

15. Lampe selon la revendication 14, **caractérisée en ce que** le dispositif de blocage (36) présente au moins un élément de liaison (36a) en forme de bande (36a).

16. Lampe selon l'une quelconque des revendications 10 à 15, **caractérisée en ce qu'**au moins deux éléments de liaison (36a) en forme de bande sont disposés à distance l'un de l'autre sur un côté large de la lampe (1).

17. Lampe selon l'une quelconque des revendications précédentes, **caractérisée en ce qu'**un dispositif de centrage (25) est disposé entre le bac de boîtier (2) ou ses pièces rapportées et le capot (6).

18. Lampe selon la revendication 17, **caractérisée en ce que** deux dispositifs de centrage (25) sont disposés à l'opposé.

19. Lampe selon la revendication 17 ou 18, **caractérisée en ce que** le dispositif de centrage (25) est formé par un évidement de centrage (25a) et une goupille de centrage (25b) entourant le fil.

20. Lampe selon la revendication 19, **caractérisée en ce que** la goupille de centrage (25b) est disposée, de préférence collée, sur le côté intérieur (6b) du capot (6).

21. Lampe selon l'une quelconque des revendications précédentes, **caractérisée en ce qu'**un élément étanche (21) tournant est disposé entre la zone de bord et le capot (6) dans la zone de bord du bac de boîtier (2).

22. Lampe selon la revendication 21, **caractérisée en ce que** l'élément étanche (21) est disposé dans la zone évidée de la bande latérale (2h).

23. Lampe selon l'une quelconque des revendications précédentes, **caractérisée en ce que** le capot (6) est formé par un disque de préférence plan (6a).

24. Lampe selon l'une quelconque des revendications précédentes, **caractérisée en ce que** plusieurs réflecteurs dotés de différentes propriétés de réflexion sont prévus, lesquels peuvent être montés au choix dans le bac de boîtier (2), et plusieurs éléments de raccordement pour des sources de lumière oblongues sont disposés dans la zone d'extrémité de la lampe côté frontal, lesquels peuvent être équipés au choix d'une source de lumière.
